# FASCICULE DE BREVET EUROPEEN

(11) **EP 0 130 852 B1**
(45) Date de publication et mention de la délivrance du brevet: **27.05.1987**
(21) Numéro de dépôt: 84400805.2
(22) Date de dépôt: 20.04.1984
(51) Int. Cl.: B31B 1/04

(54) **Installation pour produire des caisses en carton sous forme pliée**
Vorrichtung zum Anfertigen von Pappkisten in gefalteter Form
Device for making cardboard boxes in a folded shape

(30) Priorité: 22.04.1983 FR 8306696
(43) Date de publication de la demande: 09.01.1985
(73) Titulaire: SOCIETE DE DEVELOPPEMENT DE MATERIELS D'EMBALLAGE - SODEME, F-49240 Avrille (FR)
(72) Inventeur: Marysse, Yves, F-49000 Angers (FR)
(74) Mandataire: Lemoine, Robert

## Description

La présente invention concerne une installation pour produire en continu des caisses préassemblées pliées, à partir de plaques en carton ou autre matériau flexible du même genre, installation qui comprend bout-à-bout une station de découpage pour donner aux plaques la forme développée des caisses à produire, une colleuse, une plieuse, une station d'équerrage et une agrafeuse et qui est équipée de moyens pour déplacer lesdites plaques entre la station de découpage et la sortie de l'agrafeuse, ces moyens incluant un dispositif de transfert prévu dans la station d'équerrage pour faire avancer les plaques sans glissement avant leur introduction dans l'agrafeuse, à une première vitesse compatible avec la vitesse de travail de cette dernière, la colleuse et l'agrafeuse pouvant en outre être mises séparément ou simultanément en fonctionnement pour assurer le préassemblage des caisses en coopération avec la plieuse.

On sait que pour des facilités de stockage et de transport, les caisses en carton ne sont pas directement produites sous leur forme parallélépipédique définitive, mais sont simplement préassemblées sous une forme pliée, en général au moyen d'une installation du type spécifié ci-dessus, et sont le plus souvent livrées telles quelles aux utilisateurs.

Dans cette installation, chaque plaque issue de la station de découpage, présente, sur l'un de ses bords latéraux, une patte qui sera ensuite fixée au bord latéral opposé de la plaque, après pliage de celle-ci.

Dans la majeure partie des cas, un simple collage suffit à réaliser cette fixation, la colleuse étant alors seule en service. Mais, si les caisses à produire sont destinées à supporter des charges importantes, on doit nécessairement procéder par agrafage, par mise en fonctionnement de l'unité d'agrafage et éventuellement mise hors service de la colleuse.

Dans cette unité d'agrafage, la station d'équerrage, qui sert à positionner latéralement les plaques pliées et à faire coïncider les bords latéraux de leurs parties rabattues l'une sur l'autre avant leur passage à travers l'agrafeuse, a aussi pour fonction de faire avancer les plaques une à une sans glissement en vue de leur introduction sous cette dernière. A cette fin, le dispositif de transfert de la station d'équerrage est formé d'organes pousseurs qui, en raison de leur structure particulière, limitent la vitesse linéaire de transfert des plaques à une valeur maximum de 200 m/minute.

Or, le passage des plaques de carton à travers la colleuse peut se faire à des vitesses linéaires très élevées, supérieures à 360 m/min., sans que la qualité du collage en soit affectée.

En conséquence, lorsque l'installation est employée en version collage, sa productivité est considérablement réduite à cause de la présence de l'unité d'agrafage sur le trajet des plaques de carton.

Pour éviter cet inconvénient, la seule possibilité qui existe actuellement est de retirer l'unité d'agrafage de l'installation lorsqu'on souhaite travailler en version collage.

Toutefois, cette opération est porteuse d'un certain nombre d'inconvénients. En premier lieu, elle nécessite la mise en place de rails permettant de dégager latéralement l'unité d'agrafage. En outre, après ce dégagement latéral de l'unité d'agrafage, la station de réception des caisses préassemblées, qui se trouve normalement à la suite de l'unité d'agrafage, doit être remise en ligne à la sortie de la plieuse, avec là aussi la nécessité de prévoir des rails pour son déplacement.

Par ailleurs, lorsqu'on souhaite faire fonctionner l'installation en version agrafage, les opérations décrites ci-dessus doivent être effectuées dans l'ordre inverse avec bien entendu les mêmes contraintes. A cela s'ajoute le fait que la remise en place de l'unité d'agrafage dans l'installation s'accompagne obligatoirement d'un certain nombre de réglages, relativement longs et fastidieux, qui doivent assurer le recentrage et la resynchro- nisation de l'unité d'agrafage sur les autres postes de travail de l'installation.

En conclusion, convertir une installation pour le préassemblage de caisses en carton d'un mode de fonctionnement à l'autre par les moyens actuels, est une opération complexe et contraignante, qui se traduit en outre par une perte de temps assez importante qui anihile une partie du bénéfice retiré de la hausse de productivité de l'installation.

La présente invention se propose de remédier à ces inconvénients et, pour ce faire, elle a pour objet une installation du type spécifié en préambule, pour produire des caisses préassemblées sous forme pliée, à partir de plaques en carton ou autre matériau flexible, installation qui se caractérise en ce que la station d'équerrage est équipée d'un deuxième dispositif de transfert destiné à entraîner les plaques à une deuxième vitesse sensiblement égale à leur vitesse de passage à travers la colleuse, et comprend des premiers moyens de commande aptes à rendre opérationnel le premier dispositif de transfert en réponse à la mise en fonctionnement de l'agrafeuse et, à le rendre inactif en réponse à la mise en fonctionnement de la colleuse seule, et des seconds moyens de commande aptes à rendre opérationnel le deuxième dispositif de transfert en réponse à la mise en fonctionnement de la colleuse seule et à le rendre inactif en réponse à la mise en fonctionnement de l'agrafeuse.

Ainsi, lorsque l'on souhaite faire fonctionner l'installation selon l'invention uniquement en version collage avec une productivité maximum, il suffit de rendre inactif le premier dispositif transfert normalement associé à l'agrafeuse et de rendre opérationnel le deuxième dispositif de transfert. Cette opération est très brève d'autant plus qu'elle peut être automatisée en synchronisme avec le fonctionnement de la colleuse et de l'agrafeuse.

Grâce à l'invention, les cartonniers n'ont donc plus à redouter l'opération longue et fastidieuse de dégagement latéral de l'unité d'agrafage ni les opérations et les réglages annexes.

Avantageusement, le deuxième dispositif de transfert comprend un convoyeur plan inférieur porté par le châssis de la station d'équerrage et un convoyeur plan supérieur monté déplaçable au-dessus du premier, les seconds moyens de commande étant dès lors conçus pour, en réponse à la mise en fonctionnement de l'agrafeuse, relever le convoyeur supérieur hors du trajet des plaques et, en réponse à la mise en fonctionnement de la colleuse seule, le placer dans une position basse dans laquelle les surfaces d'entraînement des deux convoyeurs délimitent, sur le trajet des plaques pliées, un passage d'une hauteur légèrement inférieure à l'épaisseur totale de ces dernières.

Dans un mode de réalisation préféré, chaque convoyeur est constitué par un train de courroies mobiles parallèles tendues chacune entre une poulie motorisée et une ou plusieurs poulies de guidage, de manière à présenter un brin horizontal constituant ladite surface d'entraînement.

Ainsi, lorsque le convoyeur supérieur est en position basse, on réalise ce qu'il est convenu d'appeler un «sandwich d'entraînement •, les plaques pliées sortant de la plieuse étant une à une saisies puis entraînées entre les brins horizontaux des deux trains de courroies qui peuvent être mises en mouvement à une vitesse égale à la vitesse de passage des plaques à travers la colleuse.

En outre, le convoyeur supérieur est monté sur un bâti mobile et, dans un mode de réalisation simple et avantageux, les seconds moyens de commande assurant le déplacement du convoyeur supérieur comprennent au moins un vérin dont la tige est reliée au bâti par une liaison articulée du type parallélogramme déformable.

De préférence, la liaison articulée est reliée à la tige du vérin par une pièce de liaison montée coulissante sur ladite tige et l'extrémité libre de la tige du vérin est filetée pour recevoir par vissage une bague de réglage de la hauteur du passage délimité par les deux convoyeurs.

Ainsi, pour rendre inactif le deuxième dispositif de transfert, il suffit de rétracter la tige du vérin ; en effet, la bague de réglage pousse au cours de ce mouvement la pièce de liaison provoquant ainsi le relevage du convoyeur supérieur par pliage de la liaison articulée. Au contraire, pour le rendre opérationnel, il suffit de détendre complètement la tige du vérin, le convoyeur supérieur s'affaissant automatiquement par gravité jusqu'à ce que la pièce de liaison vienne buter contre la bague de réglage qui, par sa position ajustable, détermine la hauteur du passage formé entre les deux convoyeurs.

Enfin, dans un mode de réalisation préféré, le premier dispositif de transfert est constitué d'une ou plusieurs chaînes mécaniques parallèles, tendues entre des roues dentées montées sur le châssis de la station d'équerrage, de façon à présenter des brins d'entraînement horizontaux s'étendant juste en dessous du plan d'avance des plaques, ces chaînes portant des taquets qui sont disposés en rangées perpendiculaires à la direction d'avance des plaques et qui sont escamotables sur un tronçon inactif des brins d'entraînement des chaînes, situé juste en amont de l'agrafeuse, les premiers moyens de commande étant conçus pour stopper le mouvement des chaînes une fois que tous les taquets se trouvent sur ledit tronçon inactif des brins d'entraînement et/ou sur le second brin des chaînes.

On peut ainsi, de manière simple, rendre inactif le premier dispositif de transfert. Par ailleurs, pour le rendre opérationnel, il suffira de maintenir les taquets en position relevée sur la partie active de leur trajet, ce qui peut être réalisé par des rails s'étendant juste en dessous des brins d'entraînement horizontaux des chaînes, sur le tronçon de ceux-ci précédant ledit tronçon inactif, ces rails pouvant être déplacés dans la direction des chaînes.

Un mode de réalisation de la présente invention va maintenant être décrit, uniquement à titre d'exemple non limitatif, en référence aux dessins annexés dans lesquels :
la figure 1 est une vue latérale schématique d'une installation conforme à la présente invention ;
la figure 2 est une vue en plan d'une plaque de carton telle qu'elle se présente à la sortie de la station de découpage de l'installation de la figure 1 ;
les figures 3 et 4 sont respectivement une vue en plan et une vue de face de cette plaque de carton telle qu'elle se présente à la sortie de la plieuse de l'installation ;
la figure 5 est une vue de côté agrandie de la station d'équerrage de cette installation, représentée en version agrafage ;
la figure 6 est une vue en coupe transversale de la station d'équerrage telle que représentée sur la figure 5 ;
la figure 7 est une vue de côté de la station d'équerrage représentée en version collage ; et
la figure 8 est une vue en coupe transversale de la station d'équerrage telle que représentée sur la figure 7.

Comme on peut le voir sur la figure 1, l'installation conforme à l'invention, pour le préassemblage de caisses en carton à l'état plié, se présente sous la forme d'une chaîne de fabrication apte à fonctionner en continu.

En début de chaîne, on trouve tout d'abord un margeur 1 qui maintient en place un empilage 2 parfaitement ordonné de plaques de carton. A la sortie de ce margeur 1, un dispositif de préhension automatique non représenté est prévu pour saisir la plaque de carton constituant le fond de l'empilage 2 et la déposer sur le plateau d'une station de découpage 3, que l'on désigne plus couramment sous le terme anglo-saxon « slot- ter". Une imprimeuse peut être éventuellement disposée entre le margeur 1 et la station de découpage 3, pour imprimer sur les plaques de carton les inscriptions relatives au futur contenu des caisses.

La station de découpage 3 est équipée d'outils connus en soi qui donnent à chaque plaque de carton, la forme développée de la caisse à préas- sembler, visible sur la figure 2. Comme on peut le voir sur cette figure, ces outils forment sur la plaque 4, d'une part, les échancrures 5 qui définissent les rabats 6 de la caisse et, d'autre part, des lignes de pliage 7 qui délimitent ses faces latérales 8a à 8d. En outre, une patte 9 est découpée sur le bord libre d'une face d'extrémité 8a, cette patte 9 étant destinée, comme on le verra plus loin, à être fixée, après pliage de la plaque 4, au bord libre 10 de l'autre face d'extrémité 8d.

En aval de la station de découpage 3 est disposée une colleuse 11 à laquelle fait suite une plieuse 12. Une unité d'agrafage, constituée par une agrafeuse 13 précédée par une station d'équerrage 14, est en outre prévue en aval de la plieuse 12. Chacun de ces postes de travail 11, 12, 13 et 14 est équipé de dispositifs de transfert qui assurent un défilement continu des plaques de carton, de l'entrée à la sortie de l'installation. On sait que, suivant l'utilisation qui en sera faite, les caisses peuvent être préassemblées, soit par agrafage, soit par collage de la patte 9 sur le bord libre opposé 10 de chaque plaque. C'est pourquoi, l'installation représentée sur la figure 1, peut être utilisée soit en version agrafage par mise hors service de la colleuse 11, soit en version collage par mise hors service de l'agrafeuse 13.

En version agrafage, les plaques de carton 4 issues de la station de découpage 3, sont directement transférées, l'une à la suite de l'autre, sur la plieuse 12, selon la direction d'avance indiquée par la flèche A de la figure 2.

Comme on peut le voir sur les figures 3 et 4, la plieuse rabat les deux faces d'extrémité 8a et 8d sur les deux faces centrales 8b et 8c de la plaque, de telle manière que le bord 10 vienne s'appliquer sur la patte 9.

Les plaques 4 ainsi pliées traversent ensuite la station d'équerrage 14 où elles subissent un positionnement latéral approprié avant leur introduction sous l'agrafeuse 13 qui intervient ensuite pour agrafer le bord 10 sur la patte 9 de chaque plaque 4, en au moins deux points distants l'un de l'autre dans la direction d'avance A des plaques. Chaque caisse préassemblée pliée ainsi obtenue à la sortie de l'agrafeuse 13, vient ensuite se poser sur un empilage 15 de caisses préalablement préassemblées, formé dans une station de réception 16.

Si maintenant l'on fait fonctionner l'installation en version collage, chaque plaque 4, issue de la station de découpage 3, est soumise, à travers la colleuse 11, à l'action d'un rouleau encolleur non visible sur les figures, qui dépose un film de colle sur la patte 9 de la plaque 4. Celle-ci est ensuite pliée, comme représenté sur les figures 3 et 4, lors de son passage à travers la plieuse 12, la face encollée de la patte 9 venant s'appliquer contre le bord 10 de la plaque. La plaque ainsi pliée est ensuite acheminée, à travers l'unité d'agrafage 13 et 14 mise hors service, jusqu'à la station de réception 16 où sous le poids de l'empilage 15, la patte 9 est définitivement fixée au bord 10 par le film de colle après équerrage au moyen d'un dispositif intégré à la station de réception 16.

La station d'équerrage 14 qui fait plus précisément l'objet de la présente invention, va maintenant être décrite en référence aux figures 5 et 6.

Selon la caractéristique première de l'invention, la station d'équerrage 14 est équipée de deux dispositifs de transfert distincts 17 et 34 pouvant être rendus séparément opérationnels pour respectivement faire avancer les plaques de carton 4 sans glissement, lorsque l'installation fonctionne en version agrafage, et les entraîner à leur vitesse de passage à travers la colleuse 11, lorsque l'installation fonctionne en version collage.

Comme on peut le voir sur les figures 5 et 6 qui représentent la station d'équerrage 14 à plus grande échelle, le premier dispositif de transfert 17 se compose de quatre chaînes mécaniques parallèles 18 qui présentent chacune un brin horizontal 19 s'étendant juste au-dessous du plan d'avance des plaques. Chacune de ces chaînes 18 s'enroule autour de deux roues dentées 20 et 21 montées sur le châssis 22 de la station d'équerrage 14, respectivement à proximité de l'entrée et de la sortie de celle-ci, les roues dentées aval 20 des chaînes 18 étant montées sur l'arbre d'un moteur d'entraînement commun 23 à vitesse réglable.

En se reportant plus précisément à la figure 5, on peut voir que quatre taquets escamotables 24a à 24d sont articulés à intervalles égaux sur chacune des chaînes 18, l'ensemble de ces taquets étant groupés en quatre rangées perpendiculaires aux chaînes.

Par ailleurs, un rail d'escamotage horizontal 25 s'étend, à partir de l'entrée de la station d'équerrage, juste en dessous du brin horizontal 19 de chacune des chaînes 18 et le long d'une partie seulement de celui-ci. Chaque rail 25 est monté coulissant sur le châssis 22 et sa position peut être réglée dans la direction d'avance A des plaques, au moyen d'un pignon motorisé 26 qui coopère avec une crémaillère 27 formée sur la face inférieure du rail.

Deux paires de galets motorisés 28, 29 montés l'un au-dessus de l'autre autour d'axes horizontaux, de part et d'autre du train de chaînes 18, sont en outre prévues à l'entrée de la station d'équerrage, pour délimiter un passage forcé pour les plaques 4. Deux paires de galets identiques 30, 31 sont disposées à la sortie de la station d'équerrage.

Enfin, deux rangées de galets 32, 33 sont, de manière connue en soi, montés libres en rotation, autour d'axes verticaux, sur le châssis 22 de la station d'équerrage 14, de telle façon à définir, sur le trajet des plaques, un couloir qui s'effile légèrement en direction de l'agrafeuse 13, jusqu'à avoir une largeur égale au demi-développé a (voir figure 4) de la plaque.

Le deuxième dispositif de transfert 34 est formé quant à lui de deux convoyeurs 35, 36 disposés l'un au-dessus de l'autre.

Le convoyeur supérieur 35 est constitué par deux courroies mobiles parallèles 37, 38 s'étendant de part et d'autre du groupe de chaînes 18 (voir figure 5). Les deux courroies 37, 38 sont respectivement enroulées autour d'une poulie motorisée 39 et d'une poulie de guidage 40 portées toutes deux par un bâti mobile 41 déplaçable dans un plan vertical, et présentant chacune un brin d'entraînement horizontal 37a, 38a tendu par une rangée de galets 42 montés libres en rotation sur le bâti 41 (voir figure 5).

Le bâti mobile 41 est monté sur une armature fixe 43 par l'intermédiaire de deux liaisons articulées 44 du type parallélogramme déformable. Chaque liaison 44 se compose de deux bras coudés 45, 46 dont les extrémités sont respectivement articulées d'une part sur le bâti 41, en deux points situés à proximité des extrémités de ce dernier, et d'autre part sur une traverse commune 47. En outre, les deux bras 45, 46 sont articulés, à hauteur de leur coude, sur l'armature fixe 43.

Les liaisons 44 sont associées à un vérin 48 dont le cylindre est monté pivotant sur l'armature 43 et la tige 49, qui s'étend parallèlement aux traverses 47, est reliée à ces dernières par une pièce de liaison 50. La pièce de liaison 50 est montée à coulissement libre sur la tige de vérin 49, dont l'extrémité est filetée pour recevoir par vissage une bague de réglage 51.

Le convoyeur inférieur 36 est quant à lui formé de deux courroies mobiles parallèles 52, 53 s'enroulant chacune autour d'une poulie motorisée 54, de plusieurs poulies de guidage 55 et d'une poulie de tension 56, portées par le châssis 22 et positionnées de telle façon que les courroies 52, 53 présentent deux brins horizontaux 52a, 53a, respectivement situés à l'aplomb des deux brins horizontaux 37a, 38a des courroies 37, 38.

On va maintenant décrire le fonctionnement de la station d'équerrage 14, lorsque l'installation est utilisée en version agrafage, en se référant aux figures 5 et 6.

La tige 49 du vérin 48 est préalablement rétractée soit par une commande manuelle, soit par une commande automatique synchronisée sur la mise en marche de l'agrafeuse ; la bague de réglage 51 déplace ainsi la pièce de liaison 50 dans le sens d'un repliage des liaisons articulées 44, ce qui a pour effet de relever le train de courroies supérieures 37, 38 dans la position représentée sur les figures 5 et 6.

Le moteur 23 d'entraînement des roues dentées 20 et les galets d'entrée 28, 29 sont ensuite mis en rotation à la même vitesse.

Dès lors, les plaques 4 issues de la plieuse 12 sont introduites l'une après l'autre dans la station d'équerrage, entre les galets d'entrée 28, 29.

Une fois complètement introduite au-delà de ces galets, chaque plaque 4 est poussée à plat le long des courroies inférieures 52, 53 et d'une table horizontale 57, visible sur la figure 7, par une rangée de taquets 24a, 24b. 24c ou 24d, maintenus relevés de par leur appui sur les rails 25. Bien entendu, pour que le transfert des plaques se fasse correctement, le passage des rangées de taquets entre les deux paires de galets d'entrée 28, 29 doit être synchronisé sur l'introduction complète des plaques au-delà de ces derniers, ce qui peut être fait par un réglage initial très simple.

Une fois que l'extrémité frontale de chaque plaque pliée 4 est saisie entre les galets de sortie 30 et 31, les taquets basculent au-delà du bord frontal 25a des rails 25, la position des rails étant initialement réglée au moyen des ensembles pignon-crémaillère 26, 27, pour que la distance séparant leur bord frontal 25a des axes des galets 30, 31 soit égale à la poussée b des plaques (voir figure 3).

Dès lors, l'avance des plaques est uniquement assurée par les paires de galets 30, 31 qui sont liés au dispositif de transfert de l'agrafeuse pour être entraînés à la vitesse de passage des plaques à travers cette dernière.

Au cours de leur transfert à travers la station d'équerrage 14, les plaques 4 sont en outre correctement positionnées, entre les deux rangées de galets horizontaux 32 et 33, en vue de leur introduction dans l'agrafeuse 13.

Si maintenant l'on souhaite faire fonctionner l'installation en version collage, on fait tourner le moteur 23 à vitesse lente, préalablement à la mise en marche de la colleuse 11, jusqu'à ce que les trois rangées de taquets 24a, 24b, 24c soient en dessous du brin supérieur horizontal 19 des chaînes 18 et que les taquets 24d de la quatrième rangée basculent au-delà du bord 25a des rails, comme représenté sur la figure 7.

Puis, la tige 49 du vérin 48 est complètement détendue, en synchronisme avec la mise en marche de la colleuse 11, si bien que le convoyeur supérieur 35 s'affaisse, de par son propre poids, jusqu'à ce que la pièce de liaison 50 vienne buter contre la bague de réglage 51. Dans cette position, représentée sur les figures 7 et 8, les deux convoyeurs 35, 36 délimitent, sur le trajet des plaques 4, un passage dont la hauteur h peut être ajustée, grâce à la bague de réglage 51, de façon à être très légèrement inférieure à l'épaisseur des plaques pliées issues de la plieuse 12. On réalise de la sorte ce qu'il est convenu d'appeler un sandwich d'entraînement dans lequel les plaques peuvent être transférées par blocage entre les deux convoyeurs en mouvement.

Dès lors, les poulies motorisées 39, 54 des courroies 37, 38 et 52. 53 sont mises en rotation à la vitesse de passage des plaques à travers la colleuse 11. Dans le même temps, les dispositifs de transfert de la plieuse 12 et de l'agrafeuse 13, constitués eux aussi par des sandwichs d'entraînement, ainsi que les galets 28, 29 et 30, 31 qui sont respectivement accouplés à ces derniers, sont entraînés à la même vitesse.

Ainsi, les plaques 4 sont entraînées, sur toute la longueur de l'installation, à leur vitesse de passage à travers la colleuse 11, et la présence de l'unité d'agrafage 13 et 14 ne constitue plus un obstacle à une utilisation avec une productivité maximum de l'installation en version collage.

Il se peut aussi que l'on ait à utiliser à la fois l'agrafeuse et la colleuse pour assurer le préassemblage des caisses. Dans ce cas, bien entendu, seul le premier dispositif de transfert 17 sera rendu opérationnel de la manière décrite plus haut.

Il va de soi que l'invention n'est pas limitée au mode de réalisation décrit. On peut par exemple prévoir plus de deux trains de courroies parallèles pour les convoyeurs supérieur 35 et inférieur 36 ; ceux-ci peuvent par ailleurs être pourvus d'autres moyens d'entraînement, tels que de simples galets motorisés montés côte à côte. De même, le premier dispositif de transfert 17 peut comporter plus de quatre chaînes à taquets ; une seule chaîne, qui porterait des taquets couvrant toute la largeur de la station d'équerrage, peut même suffire. Enfin, le vérin et les liaisons articulées peuvent être remplacés par tout autre moyen apte à assurer un déplacement en hauteur du convoyeur supérieur 35.

## Revendications

1. Installation pour produire en continu des caisses préassemblées pliées, à partir de plaques en carton ou autre matériau flexible du même genre, installation qui comprend bout-à-bout une station de découpage (3) pour donner aux plaques la forme développée des caisses à produire, une colleuse (11), une plieuse (12), une station d'équerrage (14) et une agrafeuse (13), et qui est équipée de moyens pour déplacer lesdites plaques entre la station de découpage (3) et la sortie de l'agrafeuse (13), ces moyens incluant un dispositif de transfert (17) prévu dans la station d'équerrage pour faire avancer les plaques sans glissement avant leur introduction dans l'agrafeuse, à une première vitesse compatible avec la vitesse de travail de cette dernière, la colleuse (11) et l'agrafeuse (13) pouvant en outre être mises séparément ou simultanément en fonctionnement pour assurer le préassemblage des caisses en coopération avec la plieuse (12), ladite installation étant caractérisée en ce que la station d'équerrage (14) est équipée d'un deuxième dispositif de transfert (34) destiné à entraîner les plaques (4) à une deuxième vitesse sensiblement égale à leur vitesse de passage à travers la colleuse (11), et comprend des premiers moyens de commande aptes à rendre opérationnel le premier dispositif de transfert (17) en réponse à la mise en fonctionnement de l'agrafeuse (13) et à le rendre inactif en réponse à la mise en fonctionnement de la colleuse (11) seule, et des seconds moyens de commande aptes à rendre opérationnel le deuxième dispositif de transfert (34) en réponse à la mise en fonctionnement de la colleuse (11) seule et à le rendre inactif en réponse à la mise en fonctionnement de l'agrafeuse (13).

2. Installation selon la revendication 1, caractérisée en ce que le deuxième dispositif de transfert (34) comprend un convoyeur plan inférieur (36) porté par le châssis (22) de la station d'équerrage (14) et un convoyeur plan supérieur (35) monté déplaçable au-dessus du premier, les seconds moyens de commande (48) étant conçus pour, en réponse à la mise en fonctionnement de l'agrafeuse, relever le convoyeur supérieur (35) hors du trajet des plaques et, en réponse à la mise en fonctionnement de la colleuse seule, le placer dans une position basse dans laquelle les surfaces d'entraînement (37a, 38a et 52a, 53a) des deux convoyeurs délimitent, sur le trajet des caisses pliées, un passage d'une hauteur légèrement inférieure à l'épaisseur de ces dernières.

3. Installation selon la revendication 2, caractérisée en ce que chaque convoyeur est constitué par un train de courroies mobiles parallèles (37, 38 ou 52, 53) tendues chacune entre une poulie motorisée (39 ou 54) et une ou plusieurs poulies de guidage (40 ou 55, 56), de manière à présenter un brin horizontal (37a, 38a ou 52a, 53a) constituant ladite surface d'entraînement.

4. Installation selon la revendication 3, caractérisée en ce que chacun des brins inférieurs horizontaux (37a, 38a) des courroies (37, 38) du convoyeur supérieur s'appuie sur une rangée de galets fous (42).

5. Installation selon l'une quelconque des revendications 2 à 4, caractérisée en ce que le convoyeur supérieur (37, 38) est monté sur un bâti mobile (41) et en ce que lesdits seconds moyens de commande comprennent un vérin (48) dont la tige (49) est reliée au bâti (41) par au moins une liaison articulée (44) du type parallélogramme déformable.

6. Installation selon la revendication 5, caractérisée en ce que la liaison articulée (44) est reliée à la tige (49) du vérin (48) par une pièce de liaison (50) montée coulissante sur ladite tige (49), l'extrémité libre de la tige (49) du vérin portant un élément d'arrêt (51).

7. Installation selon la revendication 6, caractérisée en ce que l'extrémité libre de la tige (49) du vérin (48) est filetée sur une certaine longueur et l'élément d'arrêt est constitué par une bague de réglage (51) vissée sur la partie filetée de l'extrémité libre de la tige (49) du vérin (48).

8. Installation selon l'une quelconque des revendications 1 à 7, caractérisée en ce que le premier dispositif de transfert (17) est constitué par une ou plusieurs chaînes mécaniques parallèles (18) tendues entre des roues dentées montées sur le châssis (22) de la station d'équerrage (14), de façon à présenter des brins d'entraînement horizontaux (19) s'étendant juste en dessous du plan d'avance des plaques, ces chaînes (18) portant des taquets (24a à 24d) qui sont disposés en rangées perpendiculaires à la direction d'avance des plaques et qui sont escamotables sur un tronçon inactif des brins d'entraînement (19) des chaînes (18), situé juste en amont de l'agrafeuse (13), les premiers moyens de commande étant conçus pour stopper le mouvement des chaînes (18) une fois que tous les taquets (24a à 24d) se trouvent sur ledit tronçon inactif des brins d'entraînement (19) et/ou sur le second brin des chaînes (18).

9. Installation selon la revendication 8, caractérisée en ce que des rails (25) s'étendent juste en dessous des brins d'entraînement horizontaux (19) des chaînes (18) sur le tronçon de ceux-ci précédant ledit tronçon inactif, ces rails pouvant être déplacés dans la direction des chaînes.

## Claims

1. An installation for the continuous production of folded, preassembled cases from cardboard sheets or another flexible material of the same kind, comprising end to end a cutting out station (3) for giving to the sheets the unfolded form of the cases to be produced, a glueing unit (11), a folding unit (12), a positioning station (14) and a stapler (13), and equipped with means for moving said sheets between the cutting out station (3) and the outlet of the stappler (13), such means including a transfer device (17) provided in the positioning station for driving the sheets without slippage before introduction into the stapler, at a first speed compatible with the working speed of the latter, the glueing unit (11) and the stapler (13) being further operable separately or simultaneously for preassembling the cases in cooperation with the folding unit (12), said installation being characterized in that the positioning station (14) is equipped with a second transfer device (34) for driving the sheets (4) at a second speed substantially equal to the speed of passage thereof through the glueing unit (11), and comprises first control means which can render the first transfer device (17) operative in response to setting the stapler (13) into operation and inoperative in response to setting the glueing unit (11) alone into operation, and second control means which can render the second transfer device (34) operative in response to setting the glueing unit (11) alone into operation and inoperative in response to setting the stapler (13) into operation.

2. The installation according to claim 1, characterized in that the second transfer device (34) comprises a lower flat conveyor (36) supported by the chassis (22) of the positioning station (14) and an upper flat conveyor (35) movably mounted above said lower flat conveyor, the second control means (48) being designed, in response to setting the stapler into operation, for raising the upper conveyor (35) out of the path of the sheets and, in response to setting the glueing unit alone into operation, for placing it in a low position in which the driving surfaces (37a, 38a and 52a, 53a) of the two conveyors define, in the path of the folded cases, a passage of a height slightly less than the thickness of the latter.

3. The installation according to claim 2, characterized in that each conveyor is formed of a train of parallel mobile belts (37. 38 or 52, 53) each being tensioned between a motor driven pulley (39 or 54) and one or more guide pulleys (40 or 55, 56), so as to exhibit an horizontal run (37a, 38a or 52a, 53a) forming said driving surface.

4. The installation according to claim 3, characterized in that each of the lower horizontal runs (37a, 38a) of the upper conveyor belts (37, 38) is supported on a row of idler rollers (42).

5. The installation according to any of claims 2 to 4, characterized in that the upper conveyor (37, 38) is mounted on a mobile frame (41), and in that said second control means comprise a cylinder (48) the rod (49) of which is connected to the frame (41) through at least one hinged connection (44) of the deformable parallelogram type.

6. The installation according to claim 5, characterized in that the hinged connection (44) is connected to the rod (49) of the cylinder (48) through a connecting piece (50) which is slidably mounted on said rod (49) with the free end of the cylinder rod (49) carrying a stop element (51).

7. The installation according to claim 6, characterized in that the free end of the rod (49) of the cylinder (48) is threaded over a certain length and the stop element is formed of an adjusting ring (51) which is screwed on the threaded part of the free end of the rod (49) the cylinder (48).

8. The installation according to any of claims 1 to 7, characterized in that the first transfer device (17) is formed of one or more parallel mechanical chains (18) tensioned between toothed wheels mounted on the chassis (22) of the positioning station (14), so as to exhibit horizontal driving runs (19) extending just below the plane of advance of the sheets, such chains (18) carrying studs (24a to 24d) disposed in rows perpendicular to the advancing direction of the sheets and retractable on an inactive portion of the driving runs (19) of the chains (18), which is located just upstream of the stapler (13), the first control means being designed to stop the movement of the chains (18), once all the studs (24a to 24d) are on said inactive portion of the driving runs (19) and/or on the second run of the chains (18).

9. The installation according to claim 8, characterized in that rails (25) extend just below the horizontal driving runs (19) of the chains (18) along the portion thereof preceding said inactive portion, such rails being movable in the direction of the chains.

## Patentansprüche

1. Vorrichtung zum kontinuierlichen Herstellen von vorgefertigten Faltbehältern aus Karton oder einem anderen ähnlich flexiblen Material, die mit einer Aneinanderreihung einer Schneidstation (3), mit welcher der Karton zu der für die zu fertigenden Faltbehälter benötigten Form zugeschnitten wird, einer Leimauftragemaschine (11), einer Faltmaschine (12), einer Schmiegestation (14) und einer Heftmaschine (13) gebildet und mit Mitteln ausgerüstet ist. mittels welcher die Kartonzuschnitte zwischen der Schneidstation (3) und dem Ausgang der Heftmaschine (13) bewegt werden, wobei diese Mittel eine in der Schmiegestation (14) vorgesehene Transfereinrichtung (17) umfassen, mittels welcher die Kartonzuschnitte vor ihrer Übergabe an die Heftmaschine (13) ohne einen Schlupf mit einer mit deren Arbeitsgeschwindigkeit kompatiblen ersten Geschwindigkeit vorwärts bewegt werden, und wobei die Leimauftragemaschine (11) und die Heftmaschine (13) entweder einzeln oder gemeinsam in Betrieb gesetzt werden können, um die Fertigung der Faltbehälter in Zusammenarbeit mit der Faltmaschine (12) zu gewährleisten, dadurch gekennzeichnet, daß die Schmiegestation (14) mit einer zweiten Transfereinrichtung (34) ausgerüstet ist, welche die Kartonzuschnitte (4) mit einer zweiten Geschwindigkeit, die im wesentlichen ihrer Bewegungsgeschwindigkeit durch die Leimauftragemaschine (11) entspricht, mitnimmt und welche erste Bedienungsmittel umfaßt, die in Abhängigkeit von einer Inbetriebnahme der Heftmaschine (13) die erste Transfereinrichtung (17) in den Arbeitsablauf einschalten und sie in Abhängigkeit von einer Inbetriebnahme nur der Leimauftragemaschine (11) inaktivieren, sowie auch zweite Bedienungsmittel umfaßt, die in Abhängigkeit von einer Inbetriebnahme nur der Leimauftragemaschine (11) die zweite Transfereinrichtung (34) betätigen und sie in Abhängigkeit von einer Inbetriebnahme der Heftmaschine (13) inaktivieren.

2. Vorrichtung nach Anspruch 1, dadurch gekennzeichnet, daß die zweite Transfereinrichtung (34) aus einem unteren Bandförderer (36), der durch das Gestell (22) der Schmiegestation (14) getragen ist, und einem darüber verstellbarn angeordneten oberen Bandförderer (35) besteht, wobei die zweiten Bedienungsmittel (48) für ein Anheben des oberen Bandförderers (35) außerhalb der Gleitbahn der Kartonzuschnitte in Abhängigkeit von einer Inbetriebnahme der Heftmaschine (13) und für ein Absenken desselben in eine Position ausgebildet sind, in welcher die Fortbewegungsflächen (37a, 38a und 52a, 53a) der beiden Förderer in der Bahn der Faltbehälter eine gegenüber deren Dicke etwas kleinere Durchgangshöhe begrenzen.

3. Vorrichtung nach Anspruch 2, dadurch gekennzeichnet, daß jeder Förderer mit parallel beweglichen Förderbändern (37, 38 oder 52, 53) gebildet ist, die jeweils zwischen einer Antriebsscheibe (39 oder 54) und einer oder mehreren Führungsscheiben (40 oder 55, 56) derart gespannt sind, daß mit einem horizontal verlaufenden Trumm (37a, 38a oder 52a, 53a) die jeweilige Fortbewegungsfläche gebildet wird.

4. Vorrichtung nach Anspruch 3, dadurch gekennzeichnet, daß jedes horizontal verlaufende untere Trumm (37a, 38a) der Förderbänder (37, 38) des oberen Förderers sich gegen eine Reihenanordnung beweglicher Rollen (42) anlegt.

5. Vorrichtung nach einem der Ansprüche 2 bis 4, dadurch gekennzeichnet, daß der obere Förderer (37, 38) an einem beweglichen Rahmen (41) montiert ist, und daß die zweiten Bedienungsmittel einen Hydraulikzylinder (48) umfassen, dessen Kolbenstange (49) mit dem Rahmen (41) über wenigstens eine nach Art eines nachgiebigen Parallelogramms ausgebildete Gelenkverbindung (44) verbunden ist.

6. Vorrichtung nach Anspruch 5, dadurch gekennzeichnet, daß die Gelenkverbindung (44) mit der Kolbenstange (49) des Hydraulikzylinders (48) über ein Verbindungsstück (50) verbunden ist, das an der Kolbenstange (49) gleitend montiert ist, wobei das freie Ende der Kolbenstange (49) ein Anschlagelement (51) trägt.

7. Vorrichtung nach Anspruch 6, dadurch gekennzeichnet, daß das freie Ende der Kolbenstange (49) des Hydraulikzylinders (48) über eine Teillänge mit einem Gewinde versehen und das Anschlagelement durch einen Einstellring (51) gebildet ist, der auf den Gewindeabschnitt des freien Endes der Kolbenstange (49) des Hydraulikzylinders (48) aufgeschraubt ist.

8. Vorrichtung nach einem der Ansprüche 1 bis 7, dadurch gekennzeichnet, daß die erste Transfereinrichtung (17) mit einer oder mehreren paralleler Mechanikketten (18) gebildet ist, die zwischen Kettenrädern gespannt sind, welche an dem Gestell (22) der Schmiegestation (14) derart montiert sind, daß sich horizontal verlaufende Bewegungstrumms (19) direkt unterhalb der Vorschubebene der Kartonzuschnitte erstrecken, wobei diese Ketten (18) Mitnehmer (24a bis 24d) tragen, die in Reihen senkrecht zur Vorschubrichtung der Kartonzuschnitte ausgerichtet und auf einen inaktiven Abschnitt der Bewegungstrumms (19) der Ketten (18) einklappbar sind, der sich unmittelbar stromaufwärts von der Heftmaschine (13) befindet, und daß die ersten Bedienungsmittel für ein einmaliges Anhalten der Bewegung der Ketten (18) ausgebildet sind, wenn sich alle Mitnehmer (24a bis 24d) auf dem inaktiven Abschnitt der Bewegungstrumms (19) und/oder auf dem zweiten Trumm der Ketten (18) befinden.

9. Vorrichtung nach Anspruch 8, dadurch gekennzeichnet, daß sich direkt unterhalb der horizontal verlaufenden Bewegungstrumms (19) der Ketten (18) längs eines ihrem inaktiven Abschnitt vorangehenden Abschnittes Schienen (25) erstrekken, die in der Kettenrichtung verstellt werden können.
